# EUROPÄISCHE PATENTSCHRIFT

(11) **EP 0 086 771 B1**
(45) Veröffentlichungstag und Bekanntmachung des Hinweises auf die Patenterteilung: **28.05.1986**
(21) Anmeldenummer: 83890021.5
(22) Anmeldetag: 15.02.1983
(51) Int. Cl.: E04C 5/04

(54) **Gittermatte**
Welded wire mesh
Treillis soudé

(30) Priorität: 17.02.1982 AT 609/82
(43) Veröffentlichungstag der Anmeldung: 24.08.1983
(73) Patentinhaber: EVG Entwicklungs- u. Verwertungs- Gesellschaft m.b.H., A-8011 Graz (AT)
(72) Erfinder: Schmidt, Gerhard, Dipl.-Ing., A-8042 Graz (AT); Ritter, Gerhard, Dipl.-Ing. Dr., A-8043 Graz (AT); Ritter, KLaus, Dipl.-Ing., A-8042 Graz (AT)
(74) Vertreter: Holzer, Walter, Dipl.-Ing.

## Beschreibung

Die Erfindung betrifft eine Gittermatte aus miteinander verschweißten Längs- und Querdrähten, bei welcher zumindest einige Querdrähte über die Randlängsdrähte überstehen und in Form von Schlaufen zu diesen zurückgebogen sind. Gittermatten dieser Gattung sind beispielsweise aus der DE-B-23 50 866 bekannt. Der Zweck der schlaufenförmigen Ausbildung der Querdrahtendteile ist eine verbesserte Kraftübertragung von den Querdrähten einer Matte in die Querdrähte einer benachbarten Matte bei einer aus einer Vielzahl von nebeneinander verlegten Gittermatten aufgebauten Flächenbewehrung für ein Stahlbetontragwerk.

Da Gittermatten für Betonbewehrungen in großen Stückzahlen und in einer erheblichen Anzahl von unterschiedlichen Typen hergestellt und auf Lager gehalten werden müssen und -überdies das Verhältnis des Stahlgewichtes der Gittermatten zu dem für deren Transport erforderlichem Volumen sehr ungünstig ist, muß zur Verminderung der Lager- und Transportkosten für ein möglichst raumsparendes Stapeln der Matten gesorgt werden.

Es ist deshalb schon seit langem üblich, Gittermatten mit Hilfe besonderer Vorrichtungen in der Weise übereinander zu stapeln, daß jeweils eine Matte in der Lage, in welcher sie aus der Gitterschweißmaschine austritt, auf den Mattenstapel abgelegt wird, wogegen die nächstfolgende Matte vor dem Ablegen auf den Mattenstapel um 180° um ihre Längsachse gewendet wird. Durch diese Maßnahme können sich jeweils zwei unmittelbar aufeinanderfolgende Matten beim Ablegen auf dem Stapel von selbst so anordnen, daß beispielsweise ihre Längsdrähte parallel zueinander in gleicher Horizontalebene zu liegen kommen und die Querdrähte der oberen dieser beiden Matten mit den Querdrähten der auf ihr abgelegten, nächstfolgenden Matte ebenfalls parallel zueinander in gleicher Horizontalebene zu liegen kommen. Die Gesamthöhe des Mattenstapels vermindert sich dabei auf die Hälfte jenes Wertes, der sich ergäbe, wenn man alle Matten in gleicher Lage auf den Stapel ablegte.

Voraussetzung dafür, daß sich die Matten in der gewünschten Weise, d. h. mit paarweise in gleicher Ebene liegenden Längs- bzw. Querdrahtscharen jeweils zweier benachbarter Matten anordnen, ist ein gerader Verlauf der Längs- und Querdrähte, weil nur bei geraden Drähten die Wahrscheinlichkeit, daß zwei Drähte lotrecht übereinander liegen bleiben, ohne aneinander abzugleiten, selbst dann extrem gering ist, wenn sowohl der oben liegende als auch der unten liegende Draht mit anderen Drähten zu einer Matte verbunden ist.

Bei den bekannten Matten der einleitend angegebenen Gattung, deren Querdrahtendteile in der Mattenebene schlaufenförmig zu den Längsdrähten zurückgebogen sind, ist ein Stapeln auf die geschilderte Weise nicht möglich, weil die Schlaufen ein Anordnen der Querdrähte zweier übereinanderliegender Matten in einer gemeinsamen Ebene behindern.

Die Erfindung befaßt sich nun mit der Aufgabe, Gittermatten der einleitend angegebenen Gattung so auszubilden, daß sie in gleicher Weise und mit den gleichen Vorrichtungen, wie sie für Gittermatten mit durchwegs geraden Längs- und Querdrähten in Verwendung stehen, raumsparend gestapelt werden können.

Die erfindungsgemäße Lösung dieser Aufgabe besteht darin, daß an jedem Mattenrand zumindest die gekrümmten Teile der von den Querdrahtenden gebildeten Schlaufen aus der Ebene der Querdrähte so weit in Richtung zu der Ebene der Längsdrähte abgewinkelt oder gekrümmt sind, daß die Kuppen der Schlaufen zwischen diesen beiden Ebenen liegen. Unter der Kuppe einer Schlaufe ist dabei jeweils jene Stelle zu verstehen, an welcher die Tangente an die Achse des gekrümmten Querdrahtendteiles parallel zu den Längsdrahtachsen verläuft.

Wie nachfolgend anhand der Zeichnungen näher erläutert wird, wird auf diese Weise erreicht, daß die abgewinkelten oder gekrümmten Schlaufenteile beim alternierenden Ablegen von ungewendeten und um 180° um ihre Längsachse gewendeten Matten auf einen Stapel das raumsparende Ineinandergreifen der Längs- bzw. Querdrahtscharen benachbarter Matten nicht behindern.

Die Erfindung wird nun unter Bezugnahme auf die Zeichnungen an einem Ausführungsbeispiel näher erläutert. Es zeigen
Figur 1 eine Draufsicht auf eine erfindungsgemäße Gittermatte,
Figur 2 einen Querschnitt durch den einen Randbereich dreier übereinander gestapelter, alternierend gewendeter und nicht gewendeter Matten nach Figur 1,
Figur 3 eine Draufsicht zu Figur 2 und
Figur 4 Radialschnitte durch die übereinanderliegenden, schlaufenförmig gebogenen Querdrahtendteile dieser Matten längs der Linien I - M bis VII - M in Figur 3.

Figur 1 zeigt eine Gittermatte aus an ihren Kreuzungspunkten miteinander verschweißten Längs- und Querdrähten L bzw. Q, bei welcher die Querdrahtendteile über die Randlängsdrähte überstehen und in Form von Schlaufen S zu den Randlängsdrähten zurückgebogen und mit diesen verschweißt sind. Die beiden äußersten Längsdrähte haben an jedem Mattenrand nach einem älteren Vorschlag der Patentinhaberin kleineren Achsabstand voneinander als die übrigen Längsdrähte, um bei einem Tragstoß die erforderliche Überdeckungsbreite benachbarter Matten zu verkürzen. Die Schlaufen S sind erfindungsgemäß um in geringem Abstand außerhalb der Randlängsdrähte parallel zu diesen verlaufende gerade Linien G aus der Ebene der Querdrähte in Richtung zur Ebene der Längsdrähte abgewinkelt.

Diese Abwinklung der Schlaufen S ist deutlich in Figur 2 erkennbar, in welcher der eine Randbereich dreier raumsparend übereinander gestapelter Matten dargestellt ist, deren Längsdrähte, Querdrähte und Schlaufen durch zu den Bezugszeichen L, Q und S hinzugefügte Indizes 1, 2 und 3 voneinander unterscheidbar sind. Man erkennt in den Figuren 2 und 3 einen mit einem Randlängsdraht L1 der unteren Matte verschweißten Querdraht Q1, einen mit einem Randlängsdraht L2 der mittleren Matte verschweißten Querdraht Q2 und schließlich einen mit einem Randlängsdraht L3 der oberen Matte verschweißten Querdraht Q3.

Die mittlere Matte ist gegenüber der unteren und der oberen Matte um 180° gewendet, weshalb die von den Endteilen der Querdrähte Q1 und Q3 gebildeten Schlaufen S1 und S3 der unteren und oberen Matte um die sich in Figur 2 als Punkte-abbildenden Geraden G aus der Querdrahtebene schräg nach oben, die Schlaufen S2 der mittleren Matte hingegen schräg nach unten abgewinkelt erscheinen.

Die geraden Längsdrähte L1 der unteren und L2 der mittleren Matten liegen, wie in der Schnittdarstellung nach Figur 2 deutlich erkennbar ist, nebeneinander in einer gemeinsamen Horizontalebene. Auch die geraden Teile .der Querdrähte Q2 der mittleren Matte und Q3 der oberen Matte liegen, wie insbesondere in der Draufsicht nach Figur 3 deutlich erkennbar ist, nebeneinander in einer gemeinsamen Horizontalebene.

Die beispielsweise auf den Mittelpunkt M der Krümmung der Schlaufe S3 bezogenen Radialschnitte I-M bis VII-M durch die drei schlaufenbildenden Querdrähte Q1, Q2 und Q3, die in Figur 4 dargestellt sind, lassen erkennen, daß infolge der Abwinkelung der Schlaufen das vorstehend geschilderte raumsparende Ineinandergreifen der Längs- und Querdrahtscharen paarweise benachbarter Matten nicht behindert wird. Insbesondere lassen die Radialschnitte I-M und VII-M erkennen, daß die Querschnitte der Querdrähte Q2 und Q3 am Beginn und am Ende jeder Schlaufe in einer gemeinsamen Horizontalebene liegen, wogegen sie gemäß dem Ra- . dialschnitt IV-M im Bereich der Schlaufenkuppen übereinander liegen. Im Radialschnitt IV-M entspricht der Querschnitt durch den Querdraht Q3 genau einem Schnitt durch die Schlaufenkuppe und ist deshalb mit K bezeichnet.

Die Geraden G, um welche die Schlaufen S abgewinkelt sind, haben vorzugsweise vom benachbarten Randlängsdraht der Matte, wie in Figur 2 an der unteren Matte angegeben worden ist, einen Abstand a, der etwas größer als der Längsdrahtdurchmesser D ist. Die Querdrähte Q verlaufen dann über den Randlängsdraht hinaus noch eine Strecke a geradlinig und erst der anschließende gekrümmte Teil der Schlaufe ist abgewinkelt. Wie vor allem Figur 2 deutlich zeigt, wird durch diese Maßnahme im Stapel ein hinlänglich großer, durch die Querdrähte Q2 und Q3 nach oben und durch den Querdraht Q1 nach unten begrenzter freier Raum geschaffen, in dem noch zwischen der Schlaufe S1 des Querdrahtes Q1 und dem mit diesem Querdraht verschweißten Längsdraht L1 ein Längsdraht L2 der Nachbarmatte Platz finden kann.

Beim dargestellten Ausführungsbeispiel haben die Längsund Querdrähte der Gittermatte gleichen Durchmesser. In diesem Fall soll, wie der Radialschnitt IV-M in Figur 3 für die obere Matte zeigt, der Querschnitt K durch die Schlaufenkuppen die durch die Achsen der Längsdrähte L3 definierte Ebene EL und die durch die Achsen der geraden Abschnitte der Querdrähte Q3 definierte Ebene EQ in am Querschnitt K diametral gegenüberliegenden Punkten P1, P2 tangieren.

Wenn die Längsdrähte, wie dies sehr häufig vorkommt, größeren Durchmesser haben als die Querdrähte, dann ist ein unbehindertes raumsparendes Stapeln der Matten immer möglich, wenn die Querschnitte K durch die Schlaufenkuppen im Radialschnitt IV-M von Figur 4 eine beliebige Lage zwischen den beiden Ebenen EL und EQ einnehmen, wobei sie gegebenenfalls eine dieser Ebenen tangieren können, vorzugsweise aber in der Mitte dieser beiden Ebenen liegen.

Zur Herstellung erfindungsgemäßer Matten können einer Gitterschweißmaschine entweder gerade Querdrähte zugeführt werden, deren über die Randlängsdrähte überstehende Endteile nach Verschweißen der Längs- und Querdrähte in einem anschließenden Arbeitsgang zu Schlaufen ausgeformt werden, die sodann in einem weiteren Arbeitsgang auf die bereits geschilderte Weise abgewinkelt oder gekrümmt werden.

Anderseits können der Gitterschweißmaschine auch vorgeformte, bereits mit Schlaufen versehene Querdrähte zugeführt werden, welche nach Verschweißen mit den Längsdrähten lediglich noch abgewinkelt oder gekrümmt werden müssen.

Schließlich können der Gitterschweißmaschine auch bereits vollständig ausgeformte, d. h. mit bereits abgewinkelten oder gekrümmten Schlaufen versehene Querdrähte zugeführt werden, die nur noch mit den Längsdrähten verschweißt werden müssen.

## Patentansprüche

1. Gittermatte aus miteinander verschweißten Längs- und Querdrähten (L, Q), bei welcher zumindest einige Querdrähte (Q) über die Randlängsdrähte (L) überstehen und in Form von Schlaufen (S) zu diesen zurückgebogen sind, dadurch gekennzeichnet, daß an jedem Mattenrand zumindest die gekrümmten Teile der von den Querdrahtenden gebildeten Schlaufen (S) aus der Ebene (EQ) der Querdrähte (Q) so weit in Richtung zu der Ebene (EL) der Längsdrähte (L) abgewinkelt oder gekrümmt sind, daß die Kuppen der Schlaufen zwischen diesen beiden Ebenen liegen.

2. Gittermatte nach Patentanspruch 1, dadurch gekennzeichnet, daß die Schlaufen (S) bzw. deren gekrümmte Teile um eine parallel zu den Längsdrähten (L) verlaufende Gerade (G) aus der Ebene der Querdrähte (Q) abgewinkelt oder gekrümmt sind, wobei der Abstand (a) dieser Geraden vom Randlängsdraht etwas größer als der Durchmesser (D) der Längsdrähte ist.

3. Gittermatte nach Patentanspruch 1 oder 2, bei welcher Längs- und Querdrähte gleiche Durchmesser haben, dadurch gekennzeichnet, daß die Querschnitte (K) durch die Schlaufenkuppen die durch die Längsdrahtachsen definierte Ebene (EL) und die durch die Achsen der geraden Querdrahtabschnitte definierte Ebene (EQ) in an diesem Querschnitt diametral gegenüberliegenden Punkten (P1, P2) tangieren.

4. Gittermatte nach Patentanspruch 1 oder 2, bei welcher die Längsdrähte größeren Durchmesser als die Querdrähte haben, dadurch gekennzeichnet, daß die Querschnitte (K) durch die Schlaufenkuppen in der Mitte zwischen der durch die Längsdrahtachsen definierten Ebene (EL) und der durch die Achsen der geraden Querdrahtabschnitte definierten Ebene (EQ) liegen.

## Claims

1. Grid mat comprising longitudinal and transverse wires (L, Q) welded to one another, in which at least some of the transverse wires (Q) project beyond the- edge longitudinal wires (L) and are bent back to the edge longitudinal wires in the form of loops (S), characterized in that at each mat edge at least the curved parts of said loops (S) formed by the ends of said transverse wires are angled or curved out of the plane (EQ) of the transverse wires (Q) in the direction of the plane (EL) of the longitudinal wires (L) such that the crests of said loops lie between these two planes.

2. Grid mat according to claim 1, characterized in that said loops (S) or their arched portions, respectively, are bent out of the plane of the transverse wires (Q) about a straight line (G) running parallel to the longitudinal wires (L), said straight lines being spaced from said edge longitudinal wires a distance (a) somewhat greater than the diameter (D) of the longitudinal wires.

3. Grid mat according to claim 1 or 2, in which said longitudinal and transverse wires have the same diameter, characterized in that the cross-sections (K) through said loop crests are tangent upon the plane (EL) defined by the axes of the longitudinal wires and upon the plane (EQ) defined by the axes of the straight portions of the transverse wires, at points (P1, P2) located diametrically opposite one another on said cross- section.

4. Grid mat according to claim 1 or 2, in which the longitudinal wires have a larger diameter than the transverse wires, characterized in that the cross-sections (K) through the loop crests are positioned in the middle between the plane (EL) defined by the axes of the longitudinal wires and the plane (EQ) defined by the axes of the straight portions of the transverse wires.

## Revendications

1. Treillis fait de fils longitudinaux et de fils transversaux (L, Q) soudés l'un à l'autre, dans lequel au moins certains fils transversaux (Q) s'étendent au delà des fils longitudinaux de rives (L) et sont recourbés vers ceux-ci en forme de boucles (S), caractérisé en ce qu'au niveau de chaque rive du treillis, au moins les parties courbes des boucles (S) formées par les extrémités des fils transversaux sont coudées ou courbées à partir du plan (EQ) des fils transversaux (Q) en direction du plan (EL) des fils longitudinaux (L) dans une mesure telle que les sommets des boucles soient disposés entre ces deux plans.

2. Treillis suivant la revendication 1, caractérisé en ce que les boucles (S) ou leurs parties courbes sont coudées ou courbées hors du plan des fils transversaux (Q) autour d'une ligne droite (G) qui s'étend parallèlement aux fils longitudinaux (L), étant entendu que la distance (a) séparant cette ligne droite du fil longitudinal de rive est légèrement supérieure au diamètre (D) des fils longitudinaux.

3. Treillis suivant la revendication 1 ou 2, dans lequel les fils longitudinaux et transversaux ont des diamètres égaux, caractérisé en ce que les sections transversales (K) des sommets de boucles sont tangentes au plan (EL) défini par les axes des fils longitudinaux et au plan (EQ) défini par les axes des parties rectilignes des fils transversaux en des points (P1, P2) diamétralement opposés à cette section transversale.

4. Treillis suivant la revendication 1 ou 2, dans lequel les fils longitudinaux ont un plus grand diamètre que les fils transversaux, caractérisé en ce que les sections transversales (K) des sommets de boucles sont disposées au milieu entre le plan (EL) défini par les axes des fils longitudinaux et le plan (EQ) défini par les axes des parties rectilignes des fils transversaux.
